# DEMANDE DE BREVET EUROPEEN

(11) **EP 1 164 237 A1**
(43) Date de publication de la demande: **19.12.2001**
(21) Numéro de dépôt: 01401566.3
(22) Date de dépôt: 15.06.2001
(51) Int. Cl.: E05B 37/16

(54) **Mécanisme d'autorisation du déplacement d'un organe de commande par composition d'un code modifiable**

(30) Priorité: 16.06.2000 FR 0007680
(71) Demandeur: Breton, Jacques Paul, 76230 Bois-Guillaume (FR)
(72) Inventeur: Breton, Jacques Paul, 76230 Bois-Guillaume (FR)
(74) Mandataire: Arnaud, Jean Pierre Alfred

(57) **Abrégé**

L'invention concerne un mécanisme à code qui comprend un corps (26) fixé à un dispositif commandé par un organe de commande (12) accessible directement depuis l'extérieur du mécanisme, et plusieurs dispositifs d'arrêt (30) guidés dans le corps (26), manoeuvrés par des poussoirs (16) mobiles par rapport au corps (26) et accessibles directement depuis l'extérieur du mécanisme, et un dispositif de changement de code destiné à autoriser ou interdire un changement de code et à permettre la saisie d'un nouveau code. Ce dispositif de changement de code comprend un dispositif (20) d'autorisation et d'interdiction de changement de code qui est accessible directement depuis l'extérieur du côté des poussoirs, et un dispositif de composition d'un nouveau code par les poussoirs (16). Il est destiné aux serrures.

## Description

La présente invention concerne un dispositif de changement de code, destiné à un mécanisme d'autorisation du déplacement d'un organe de commande par composition d'un code. Un tel organe de commande est fréquemment utilisé pour la manoeuvre d'une serrure.

Les mécanismes d'autorisation du déplacement d'une poignée de serrure comportent en général un corps sur lequel sont disposés plusieurs poussoirs. Un utilisateur, lorsqu'il veut manoeuvrer la poignée, compose un code et, lorsque le code composé est valide, peut tourner la poignée pour manoeuvrer la serrure et ouvrir la porte correspondante.

Dans tous les systèmes à accès déterminé par mot de passe ou par code, il est nécessaire de changer périodiquement le code, soit parce que sa connaissance est parvenue à des personnes non autorisées, soit parce que des personnes ayant la connaissance du code ne sont plus autorisées à avoir accès au local protégé.

Certains systèmes connus comportent des dispositifs électroniques de codage qui permettent un changement facile du code en cas de besoin. Cependant, ils présentent plusieurs inconvénients. Le plus important est leur installation compliquée, car il doit exister une liaison électrique et une alimentation électrique. En cas de panne de cette alimentation, l'accès à la porte protégée peut être impossible. De plus, une telle installation est coûteuse.

Certains mécanismes connus d'autorisation, dépourvus d'alimentation électrique et notamment utilisés avec des serrures, permettent un tel changement de code. Cependant, ce changement de code nécessite toujours un démontage quelconque. Ces mécanismes doivent donc être démontés partiellement ou totalement de leur support, pour donner accès à au moins un élément interne qui peut être manoeuvré pour le changement de code. Dans certains cas, le code peut être directement modifié à la face arrière du mécanisme qui est normalement appliquée contre la porte, et dans d'autres cas, il est nécessaire d'ouvrir le mécanisme pour avoir accès à certains éléments. Parfois, le changement de code nécessite un démontage complet et un échange de pièces internes.

Le document US-A-5 058 404 concerne un mécanisme dans lequel le changement de code est effectué par accès depuis le côté intérieur de la porte : il nécessite de percer la porte à un emplacement spécifique. Cette caractéristique est extrêmement incommode, surtout dans le cas des portes blindées.

L'invention a pour objet de permettre le changement de code de tels mécanismes sans aucun démontage, par simple accès à des éléments directement accessibles depuis l'extérieur du mécanisme et du côté d'accès aux poussoirs.

Plus précisément, l'invention concerne un dispositif et un procédé de changement de code qui, par simple manoeuvre de l'organe de commande (poignée), des poussoirs de composition de code et d'un dispositif directement accessible d'autorisation de changement de code, permettent de changer le code du mécanisme depuis l'extérieur, très rapidement et très aisément.

L'invention concerne ainsi un dispositif et un procédé de changement de code selon lesquels la connaissance du code en cours de validité et l'aptitude à commander un dispositif d'autorisation de changement de code suffisent pour que la composition en cours de validité puisse être annulée et remplacée par une autre composition librement choisie par simple enfoncement des poussoirs. Le dispositif d'autorisation et d'interdiction de changement de code peut être manoeuvré soit par toute personne qui a composé le code en cours de validité, soit uniquement par certaines personnes (disposant par exemple d'une clé ou d'un code particulier).

Plus précisément, l'invention concerne un mécanisme d'autorisation du déplacement d'un organe de commande par composition d'un code, l'organe de commande constituant un premier élément de manoeuvre accessible directement depuis l'extérieur du mécanisme, le mécanisme étant du type qui fonctionne sans aucune source d'énergie électrique et comprenant :
un corps destiné à être fixé au dispositif commandé par l'organe de commande, et
plusieurs dispositifs d'arrêt guidés dans le corps et manoeuvrés par l'intermédiaire de poussoirs mobiles par rapport au corps, les poussoirs constituant un second dispositif de manoeuvre accessible directement depuis l'extérieur du mécanisme, et
un dispositif de changement de code destiné à autoriser et interdire un changement de code et à permettre la saisie d'un nouveau code.

Selon l'invention, le dispositif de changement de code comprend :
un dispositif d'autorisation et d'interdiction de changement de code, constituant un troisième dispositif de manoeuvre accessible directement depuis l'extérieur du mécanisme du côté d'accès aux poussoirs et destiné à autoriser ou à interdire le changement de code, sans démontage ni ouverture du mécanisme, et
un dispositif de composition d'un nouveau code qui comprend les poussoirs de manoeuvre des dispositifs d'arrêt qui constituent le second élément de manoeuvre.

Dans un mode de réalisation de l'invention,
le corps est destiné à guider un coulisseau dans un volume de déplacement du coulisseau et a des éléments de guidage de dispositifs d'arrêt qui recoupent chacun le volume de déplacement,
les dispositifs d'arrêt coopèrent chacun avec un élément de guidage du corps, chaque dispositif d'arrêt étant guidé par cet élément entre plusieurs positions, comprenant au moins une position de blocage dans laquelle une partie du dispositif d'arrêt se trouve dans le volume de déplacement, et une position de passage dans laquelle aucune partie du dispositif d'arrêt ne se trouve dans le volume de déplacement, l'une quelconque des positions de chaque dispositif d'arrêt étant une position de réarmement,
les poussoirs sont mobiles par rapport au corps afin que chaque poussoir manoeuvré déplace un dispositif d'arrêt correspondant dans un premier sens dans l'élément correspondant de guidage du corps, les poussoirs portant des signes différents apparaissant à l'extérieur du mécanisme afin que leur manoeuvre séquentielle corresponde à une suite de signes composant un code, et
le mécanisme d'autorisation comporte
   un coulisseau guidé dans le volume de déplacement du coulisseau et ayant une première position de fermeture, dans laquelle les dispositifs d'arrêt peuvent être déplacés dans les éléments correspondants de guidage sans être gênés par le coulisseau, et une seconde position d'ouverture, qui n'est atteinte depuis la première position de fermeture que lorsque tous les dispositifs d'arrêt ont leur position de passage, si bien que le coulisseau peut se déplacer dans le volume de déplacement,
   un dispositif de liaison destiné à transmettre le déplacement de l'organe de commande au coulisseau, si bien que, lorsque le coulisseau est dans sa première position de fermeture et une partie au moins d'un dispositif d'arrêt se trouve dans le volume de déplacement, le déplacement du coulisseau et, en conséquence, celui de l'organe de commande, sont empêchés,
   un dispositif de réarmement destiné à ramener tous les dispositifs d'arrêt qui ne sont pas en position de réarmement à cette position de réarmement,
   pour chacun de certains dispositifs d'arrêt au moins, un organe codeur verrouillable à deux positions au moins qui détermine, parmi les positions de ce dispositif d'arrêt, quelles sont les positions respectives de blocage et de passage, et
   un organe de verrouillage ayant deux positions qui comprennent une position de verrouillage, dans laquelle tous les organes codeurs sont verrouillés par rapport au coulisseau, si bien que le coulisseau et les organes codeurs se déplacent comme un tout, et une position de libération, dans laquelle chaque organe codeur peut changer de position par rapport au coulisseau et peut ainsi changer la détermination des positions de blocage et de passage du dispositif d'arrêt correspondant à cet organe codeur, le dispositif d'autorisation et d'interdiction de changement de code ayant une position d'autorisation de changement de code, dans laquelle l'organe de verrouillage peut prendre sa position de libération, et une position d'interdiction de changement de code, dans laquelle l'organe de verrouillage est maintenu dans sa position de verrouillage par rapport au coulisseau,
si bien que, lorsque le dispositif d'autorisation de changement de code est dans sa position d'interdiction de changement de code, les organes codeurs et l'organe de verrouillage sont toujours en coopération lors de la manoeuvre du dispositif de commande, et, lorsque le dispositif d'autorisation de changement de code est dans sa position d'autorisation de changement de code, l'organe de verrouillage peut prendre une position dans laquelle il n'est pas en coopération avec les organes codeurs.

Dans un mode de réalisation, le déplacement de l'organe de verrouillage par rapport au coulisseau est assuré par la manoeuvre de l'organe de commande sur une partie de sa course, par l'intermédiaire du dispositif de liaison.

Dans un autre mode de réalisation, le déplacement de l'organe de verrouillage par rapport au coulisseau est assuré par la manoeuvre de l'organe d'autorisation de changement de code.

Dans un autre mode de réalisation, en position d'interdiction de changement de code, la course de déplacement de l'organe de commande comporte une partie dans laquelle l'organe de commande déplace le coulisseau, et une partie de réarmement sans déplacement du coulisseau.

De préférence, un organe d'arrêt et un organe codeur associé comportent l'un une saillie et l'autre une gorge.

Dans un mode de réalisation du mécanisme, le volume de déplacement est un espace allongé de déplacement en translation, et le dispositif de liaison transforme le déplacement en rotation de l'organe de commande en un déplacement en translation du coulisseau. De préférence, l'organe de verrouillage est mobile parallèlement à l'axe de déplacement du coulisseau, et il comporte des discontinuités sur sa longueur lui donnant une forme de crémaillère. Dans un exemple de réalisation, chaque élément de guidage comporte un trou formé dans le corps de guidage.

Dans un mode de réalisation, l'organe codeur est une came à deux positions dans l'une desquelles une saillie ou une gorge de l'organe codeur est en face d'une gorge ou d'une saillie respectivement du dispositif correspondant d'arrêt, alors que, dans toute autre position, il n'existe aucune correspondance entre la saillie et la gorge. De préférence, l'organe codeur est alors une came mobile en rotation autour d'un axe parallèle à l'axe de déplacement du coulisseau. Par exemple, l'organe codeur est une came ayant au moins deux parties de coopération avec l'organe de verrouillage.

Dans un mode de réalisation particulièrement avantageux, le dispositif d'autorisation du changement de code est un verrou à clé.

Dans une variante, le dispositif d'autorisation de changement de code est un autre mécanisme d'autorisation de déplacement par composition d'un code.

Dans une autre variante, le mécanisme d'autorisation du déplacement d'un organe de commande comprend un dispositif de libre passage.

Il est avantageux que le mécanisme comporte en plus un dispositif de maintien de chaque dispositif d'arrêt dans une position autre que sa position de réarmement. Par exemple, le réarmement peut être réalisé en fin de course de l'organe de commande, dans l'un des sens de déplacement, et l'une des positions de blocage et de passage de chaque dispositif d'arrêt peut être une position de réarmement.

Dans un exemple d'application, le déplacement de l'organe de commande est une rotation de commande de serrure.

L'invention concerne aussi un procédé de changement de code d'un mécanisme d'autorisation d'un déplacement d'un organe de commande par composition d'un code, l'organe de commande étant directement accessible, dans lequel une opération de commande du mécanisme d'autorisation comprend :
la composition d'une combinaison choisie de signes formant un code par manoeuvre de poussoirs directement accessibles et portant des signes différents apparaissant à l'extérieur du mécanisme, les poussoirs déplaçant chacun un dispositif d'arrêt ayant au moins une position de blocage et une position de passage, ces positions étant déterminées, pour chaque dispositif d'arrêt, par un organe codeur porté par un coulisseau, et
la tentative de manoeuvre de l'organe de commande qui provoque l'application d'une force de déplacement au coulisseau dont le déplacement est autorisé lorsque tous les dispositifs d'arrêt sont en position de passage mais est interdit lorsque l'un au moins des dispositifs d'arrêt est en position de blocage.

Selon l'invention, le procédé de changement de code du mécanisme d'autorisation comprend :
l'incorporation d'un dispositif d'autorisation et d'interdiction de changement de code au mécanisme d'autorisation d'un déplacement d'un organe de commande, le dispositif d'autorisation et d'interdiction de changement de code étant directement accessible sans aucun démontage, et,
à chaque opération de changement de code,
dans une première phase,
   la composition de la combinaison choisie de signes formant un code en cours de validité,
   la manoeuvre du dispositif d'autorisation et d'interdiction de changement de code vers une position d'autorisation de changement de code, et
   la manoeuvre dans un premier sens du dispositif de commande,
   ces opérations de manoeuvre provoquant d'une part la libération et le déplacement d'un organe de verrouillage normalement solidarisé avec le coulisseau, et d'autre part le réarmement de tous les dispositifs d'arrêt et de tous les organes codeurs à une même position par rapport au mécanisme,
puis, dans une seconde phase,
   la composition d'un nouveau code,
   la manoeuvre dans le second sens de l'organe de commande qui déplace le coulisseau, et
   la manoeuvre du dispositif d'autorisation et d'interdiction de changement de code, directement accessible sans aucun démontage, vers une position d'interdiction de changement de code,
tous les éléments manoeuvrés étant directement accessibles et ne nécessitant aucun démontage pour le changement de code.

De préférence, dans chacune des première et seconde phases, les opérations de composition et de manoeuvre sont effectuées dans un seul ordre qui dépend de la réalisation matérielle du mécanisme particulier d'autorisation du déplacement d'un organe de commande.

D'autres caractéristiques et avantages de l'invention seront mieux compris à la lecture de la description qui va suivre d'exemples de réalisation, faite en référence aux dessins annexés sur lesquels :
la figure 1 est une vue en élévation frontale représentant une serrure associée à un mécanisme d'autorisation du déplacement de la poignée de la serrure, et d'un dispositif de changement de code selon l'invention ;
la figure 2 est une coupe transversale de la serrure de la figure 1, par un plan passant par deux poussoirs ;
la figure 3 est une vue en élévation latérale d'un organe de verrouillage de la serrure représentée sur la figure 2 ; et
la figure 4 représente sous forme agrandie et en coupe partielle la partie supérieure de la serrure représentée sur la figure 1.

La figure 1 représente, en élévation frontale, une serrure selon l'invention. Cette serrure 10 est manoeuvrée par une poignée 12. Elle comporte un mécanisme d'autorisation du déplacement de la poignée, portant la référence 14, ce mécanisme comportant des poussoirs 16 qui permettent la composition d'un code.

Deux poussoirs 18 placés à la partie supérieure de la serrure permettent la mise du mécanisme en position de libre passage et le basculement à la position interdisant le libre passage. La fonction de ces poussoirs 18 est, lorsque le code en cours de validité a été composé avec les poussoirs 16, de permettre de rendre inopérant le dispositif d'autorisation afin que la poignée 12 ouvre toujours la serrure. Une telle caractéristique, qui n'est pas décrite plus en détail dans le présent mémoire car elle est bien connue de façon générale, permet par exemple de déterminer des périodes pendant lesquelles l'accès à un local est libre et des périodes pendant lesquelles cet accès est limité aux personnes connaissant le code.

Un autre poussoir 17 est destiné à provoquer la remontée de tous les dispositifs d'arrêt, par exemple lorsqu'un utilisateur s'est trompé dans la commande du code.

Sur la figure 1, la référence 22 désigne un verrou à barillet, faisant partie de la serrure commandée par le mécanisme selon l'invention.

Les mécanismes d'autorisation du déplacement d'une poignée comportent habituellement un coulisseau manoeuvré en translation lors de la manoeuvre de la poignée 12 par un organe de liaison, lorsque des dispositifs d'arrêt déplacés par les poussoirs ont des positions convenables.

Dans des mécanismes connus, un coulisseau et des dispositifs d'arrêt, commandés chacun par un poussoir, comportent des organes coopérants, ayant l'un la forme d'une gorge et l'autre la forme d'une saillie, tels que, si toutes les saillies et toutes les gorges de tous les dispositifs d'arrêt ne sont pas en regard, le coulisseau ne peut pas être déplacé par butée contre les dispositifs d'arrêt si bien que la manoeuvre d'une poignée est interdite. Le mécanisme selon l'invention comporte des caractéristiques analogues, mais perfectionnées pour permettre un changement de code.

On décrit maintenant plus précisément ce type de déplacement dans le cas du mécanisme d'autorisation de déplacement d'un organe de commande représenté par la coupe de la figure 2.

La figure 2 représente en coupe un capot 24 qui entoure le mécanisme et guide les poussoirs 16. Le capot, avantageusement formé d'un métal moulé et robuste, a des parois latérales et supérieure qui protègent le mécanisme intérieur, et des orifices supérieurs destinés chacun au passage d'un poussoir 16.

A l'intérieur du capot 24, un corps 26 du mécanisme est rendu solidaire du capot et est destiné à être fixé sur le support de l'élément commandé, par exemple une porte munie d'une serrure. Ce corps 26 délimite, en face de chaque poussoir, un trou circulaire 28 dans lequel peut se déplacer en translation un dispositif d'arrêt 30. Le dispositif d'arrêt 30 est destiné à être maintenu dans deux positions stables, une position remontée représentée à gauche de la figure 2 et une position enfoncée représentée à droite de la figure 2. Le dispositif d'arrêt 30 comporte une partie élargie tronconique 32 dont la partie supérieure peut s'accrocher sur un bord d'orifice 34 d'une plaque de réarmement 35 qui, lorsqu'elle est déplacée, permet le retour de tous les dispositifs d'arrêt enfoncés vers leur position remontée. Chaque dispositif d'arrêt est rappelé vers la position remontée par un ressort 36. On ne décrit pas ce mécanisme de retenue du dispositif d'arrêt dans l'une de deux positions différentes, car il est bien connu dans la technique et on n'a représenté qu'un mode de réalisation, de nombreuses autres réalisations étant possibles.

On note sur la figure 2 que chaque dispositif d'arrêt comporte une gorge 38. Cette gorge 38, qui a une même position sur chaque dispositif d'arrêt, a donc une hauteur différente selon que le dispositif d'arrêt est en position haute ou remontée (à gauche sur la figure 2) ou basse ou enfoncée (à droite sur la figure 2). Le principe de fonctionnement du mécanisme est tel que chaque dispositif d'arrêt n'empêche pas le coulissement (en direction perpendiculaire au plan de la figure 2) d'un coulisseau lorsque des saillies de ce coulisseau se trouvent au niveau de l'encoche du dispositif d'arrêt, mais empêche le coulissement lorsqu'une saillie du coulisseau n'est pas en face de l'encoche.

Le coulisseau porte plusieurs organes. Il comprend d'abord des organes codeurs 40 à came, à raison d'un organe par dispositif d'arrêt. Chaque organe codeur 40, qui peut tourner dans ce mode de réalisation autour d'un axe parallèle à l'axe de déplacement du coulisseau, possède une saillie 42 de forme complémentaire de celle de la gorge du dispositif d'arrêt. L'organe comprend aussi deux encoches voisines 44, dont l'une ou l'autre est destinée à être en prise avec une arête d'un organe de verrouillage 46 normalement solidaire du coulisseau. Ce dernier comprend plusieurs autres parties, notamment une plaque 48.

Lors du fonctionnement normal, après que le code valide a été composé avec les poussoirs, c'est-à-dire lorsque certains dispositifs d'arrêt sont en position haute et d'autres en position basse, la manoeuvre de la poignée provoque un déplacement en translation du coulisseau, formant un ensemble qui se déplace comme un tout et qui comprend la plaque 48 qui porte les organes codeurs 40, dont le positionnement est déterminé par l'organe de verrouillage 46, cet organe de verrouillage 46, et l'axe de rotation des organes codeurs.

L'ensemble mobile (coulisseau) forme donc un ensemble qui possède latéralement des saillies 42 à deux niveaux différents, et qui ne peut être déplacé en translation que lorsque chaque saillie 42 se trouve en face d'une gorge correspondante 38 du dispositif d'arrêt correspondant. Bien entendu, la course du coulisseau est inférieure à la distance longitudinale séparant deux poussoirs voisins, et, lorsque la poignée est à l'état de repos, chaque saillie 42 est adjacente au dispositif d'arrêt correspondant dans la direction de déplacement du coulisseau et ne pénètre pas dans la gorge du dispositif d'arrêt, si bien que la manoeuvre du dispositif d'arrêt dans un sens ou dans l'autre est possible. La saillie 42 ne coopère avec la gorge correspondante 38 que lorsque le coulisseau a avancé, et ce n'est que lorsque le coulisseau a suffisamment avancé qu'il permet l'ouverture de la serrure.

Selon la technique classique, le changement de code du mécanisme d'autorisation représenté sur la figure 2 serait réalisé par enlèvement du capot 24, par accès à l'organe de verrouillage 46 afin qu'il soit retiré ou déplacé, par modification de la position de chaque organe codeur 40 en fonction du nouveau code voulu, puis par réinsertion de l'organe de verrouillage 46. Il serait donc nécessaire de démonter la serrure. Dans le cas particulier considéré, il faudrait démonter la serrure de la porte, avant de pouvoir démonter le capot du corps du mécanisme.

L'invention concerne un procédé et un dispositif permettant le changement de code sans aucun démontage. Plus précisément, selon l'invention, un dispositif d'autorisation et d'interdiction de changement de code permet la désolidarisation de l'organe de verrouillage 46 du coulisseau, afin qu'il puisse coulisser sur une distance limitée telle que la nervure de cet organe de verrouillage quitte les encoches des organes codeurs, alors que les saillies des organes codeurs sont en prise avec les gorges des dispositifs d'arrêt. De cette manière, lorsque l'organe de verrouillage 46 a libéré tous les organes codeurs, des dispositifs d'arrêt, qui ont été ramenés par exemple à la position remontée par un dispositif de réarmement, c'est-à-dire à la position correspondant à la partie gauche de la figure 2, sont enfoncés par les poussoirs 16 suivant une nouvelle combinaison et positionnent les organes codeurs correspondant à la nouvelle composition, avant que l'organe de verrouillage 46 ne revienne verrouiller les organes codeurs 40, par entrée de sa nervure dans celle des encoches qui a été alignée par le dispositif d'arrêt correspondant. A cet effet, il convient que l'organe de verrouillage ait une forme de crémaillère, telle qu'indiquée sur la figure 3. Sur la figure 3, on note que la nervure de l'organe de verrouillage 46 a des dents 50 de verrouillage (à raison d'une dent pour deux organes codeurs voisins dans le cas considéré) qui ne sont présentes que sur les parties correspondant à la course des organes codeurs pendant le fonctionnement normal. Entre ces dents 50, des espaces 52 sont placés en face des encoches 44 des organes codeurs dans la position d'autorisation de changement de code.

Ainsi, selon l'invention, l'organe de verrouillage se déplace normalement avec le coulisseau, comme un tout, mais, dans la position d'autorisation de changement de code, l'organe de verrouillage est décalé longitudinalement et libère tous les organes codeurs dont le code peut alors être changé.

La figure 4 représente la partie supérieure du mécanisme de la figure 1 qui représente les éléments qui permettent d'obtenir soit la solidarisation de l'organe de verrouillage et du coulisseau, soit leur séparation.

Sur la figure 4, on note que la référence 48 désigne la plaque de coulisseau qui est déplacée par l'organe de liaison et la poignée. La référence 46 désigne le prolongement de l'organe de verrouillage. La référence 20 désigne le verrou à barillet qui constitue le dispositif d'autorisation et d'interdiction de changement de code. Ce barillet commande un panneton 56 qui, dans la position d'autorisation de code, a la position indiquée sur la figure 4, dans laquelle il retient l'extrémité de l'organe de verrouillage 46. Ainsi, l'organe de verrouillage, qui est normalement entraîné avec la plaque de coulisseau 48 du fait de la présence du ressort 54, est alors retenu par le panneton 56 si bien qu'il coulisse par rapport au coulisseau 48. De cette manière, les dents 50 de l'organe de verrouillage se séparent des encoches des organes codeurs 40 qui sont entraînés par la plaque 48 de coulisseau. En fin de course du coulisseau, la plaque 35 de réarmement est manoeuvrée, si bien que tous les dispositifs d'arrêt 30 remontent dans leur poussoir et, simultanément, les organes codeurs 40, qui sont libérés des dents 50, sont rappelés, par des ressorts incorporés à chaque organe codeur, en position dans laquelle les saillies 42 ont remonté. Dès que la plaque de réarmement 35 s'est réenclenchée, l'opérateur peut enfoncer les poussoirs 16 correspondant à la nouvelle combinaison, puis relâcher la poignée qui, à ce moment, fait coulisser la nervure 46 de l'organe de verrouillage dans les encoches des organes codeurs. Il suffit de faire tourner le panneton 56 du verrou pour que la serrure puisse fonctionner avec le nouveau code.

On a décrit un exemple particulier de serrure munie d'un mécanisme d'autorisation du déplacement d'une poignée possédant un dispositif de changement de code commandé par un dispositif d'autorisation et d'interdiction constitué d'un verrou à barillet. Bien entendu, il ne s'agit que de l'un des nombreux modes de réalisation possibles. Ainsi, bien qu'on ait décrit un dispositif dans lequel un coulisseau se déplace en translation au niveau de deux rangées de dispositifs d'arrêt, il est possible de disposer un nombre de rangées différent, et par exemple, de disposer une seule rangée en cercle. Dans ce cas, le coulisseau constitue un organe rotatif entraîné en rotation par la poignée, et les dispositifs d'arrêt et poussoirs sont disposés en cercle total ou partiel autour d'un axe commun de rotation.

On a décrit un système dans lequel les organes codeurs et les dispositifs d'arrêt peuvent avoir deux positions. Il ne s'agit nullement d'une limitation, car on peut réaliser des mécanismes dans lesquels les dispositifs d'arrêt ont plusieurs positions. Le nombre de combinaisons augmente alors considérablement.

On a décrit un dispositif d'autorisation et d'interdiction de changement de code comprenant un verrou à barillet, c'est-à-dire commandé par une clé. Ce dispositif peut être de tout type. On peut par exemple envisager d'utiliser un autre mécanisme d'autorisation par composition d'un code, ou au contraire un simple poussoir ou autre organe qui permet alors à toute personne connaissant le code valide de modifier ensuite ce code. La caractéristique essentielle de l'invention est que, lorsqu'un organe de verrouillage a déverrouillé les organes codeurs, ceux-ci peuvent être placés en position correspondant à un nouveau code voulu, avant nouveau verrouillage, par manoeuvre de dispositifs accessibles directement de l'extérieur du mécanisme, sans aucun démontage ni outil, et sans utilisation d'une source quelconque d'électricité.

De préférence, le mécanisme selon l'invention peut être monté sur toute serrure, sans modification de la gâche ou du dormant de la porte, ni de la serrure, et avoir une faible largeur pour pouvoir être monté sur une porte de verre à bâti étroit.

Bien qu'on ait décrit l'invention dans son application à la commande d'une serrure permettant l'ouverture d'une porte, par exemple d'une porte de bureau, elle a d'autres applications et convient à la commande d'accès à des locaux de façon générale.

Bien qu'on ait décrit des organes codeurs mobiles en rotation et coopérant avec des dispositifs d'arrêt mobiles en translation, ces éléments peuvent être mobiles séparément en translation ou en rotation, du moment qu'il donnent au moins deux positions différentes de coopération.

Tous les éléments du mécanisme peuvent être métalliques, mais les hommes du métier savent que certains éléments, par exemple de forme complexe ou ne nécessitant pas une grande robustesse, peuvent être constitués d'autres matériaux, par exemple de matière plastique.

Le mécanisme selon l'invention donne éventuellement la fonction de libre passage, décrite précédemment en référence aux poussoirs 16. Dans le second mode de réalisation, cette fonction peut être obtenue par utilisation d'un dispositif qui empêche le coulisseau de décrire la seconde partie de sa course (réarmement). Ce dispositif peut simplement comporter une saillie et un dégagement, placés respectivement sur le corps ou le capot et sur le coulisseau et destinés à coopérer pour limiter la course du coulisseau à sa première partie.

Une caractéristique avantageuse du mécanisme selon l'invention, lorsqu'il est utilisé avec une serrure, est qu'il peut être réversible, c'est-à-dire qu'il peut être commandé par une poignée (organe de commande) tournant soit à droite, soit à gauche.

Il est bien entendu que l'invention n'a été décrite et représentée qu'à titre d'exemple préférentiel et qu'on pourra apporter toute équivalence technique dans ses éléments constitutifs sans pour autant sortir de son cadre.

## Revendications

1. Mécanisme d'autorisation du déplacement d'un organe de commande par composition d'un code, l'organe de commande (12) constituant un premier élément de manoeuvre accessible directement depuis l'extérieur du mécanisme, le mécanisme étant du type qui fonctionne sans aucune source d'énergie électrique et qui comprend :
un corps (26) destiné à être fixé au dispositif commandé par l'organe de commande (12), et
plusieurs dispositifs d'arrêt (30) guidés dans le corps (26) et manoeuvrés par l'intermédiaire de poussoirs (16) mobiles par rapport au corps (26), les poussoirs (16) constituant un second dispositif de manoeuvre accessible directement depuis l'extérieur du mécanisme, et
un dispositif de changement de code destiné à autoriser et interdire un changement de code et à permettre la saisie d'un nouveau code,
le mécanisme étant **caractérisé en ce que** :
le dispositif de changement de code comprend :
un dispositif (20) d'autorisation et d'interdiction de changement de code, constituant un troisième dispositif de manoeuvre accessible directement depuis l'extérieur du mécanisme du côté d'accès aux poussoirs et destiné à autoriser ou à interdire le changement de code, sans démontage ni ouverture du mécanisme, et
un dispositif de composition d'un nouveau code qui comprend les poussoirs (16) de manoeuvre des dispositifs d'arrêt (30), ces poussoirs constituant le second élément de manoeuvre.

2. Mécanisme selon la revendication 1, **caractérisé en ce que** :
le corps (26) est destiné à guider un coulisseau (48) dans un volume de déplacement du coulisseau (48) et a des éléments de guidage de dispositif d'arrêt qui recoupent chacun le volume de déplacement,
les dispositifs d'arrêt (30) coopèrent chacun avec un élément de guidage du corps (26), chaque dispositif d'arrêt (30) étant guidé par cet élément entre plusieurs positions, comprenant au moins une position de blocage dans laquelle une partie du dispositif d'arrêt (30) se trouve dans le volume de déplacement, et une position de passage dans laquelle aucune partie du dispositif d'arrêt (30) ne se trouve dans le volume de déplacement, l'une quelconque des positions de chaque arrêt étant une position de réarmement,
les poussoirs (16) sont mobiles par rapport au corps (26) afin que chaque poussoir manoeuvré déplace un dispositif d'arrêt (30) correspondant dans un premier sens dans l'élément correspondant de guidage du corps (26), les poussoirs (16) portant des signes différents apparaissant à l'extérieur du mécanisme afin que leur manoeuvre séquentielle corresponde à une suite de signes composant un code, et
le mécanisme comporte
un coulisseau (48) guidé dans le volume de déplacement du coulisseau et ayant une première position de fermeture, dans laquelle les dispositifs d'arrêt (30) peuvent être déplacés dans les éléments correspondants de guidage sans être gênés par le coulisseau (48), et une seconde position d'ouverture, qui n'est atteinte depuis la première position de fermeture que lorsque tous les dispositifs d'arrêt (30) ont leur position de passage, si bien que le coulisseau (48) peut se déplacer dans le volume de déplacement,
un dispositif de liaison destiné à transmettre le déplacement de l'organe de commande (12) au coulisseau (48), si bien que, lorsque le coulisseau (48) est dans sa première position de fermeture et une partie au moins d'un dispositif d'arrêt (30) se trouve dans le volume de déplacement, le déplacement du coulisseau (48) et, en conséquence, celui de l'organe de commande (12), sont empêchés,
un dispositif de réarmement destiné à ramener tous les dispositifs d'arrêt (30) qui ne sont pas en position de réarmement à cette position de réarmement,
pour chacun de certains dispositifs d'arrêt (30) au moins, un organe codeur (40) verrouillable à deux positions au moins qui détermine, parmi les positions de ce dispositif d'arrêt (30), quelles sont les positions respectives de blocage et de passage, et
un organe (46) de verrouillage ayant deux positions qui comprennent une position de verrouillage, dans laquelle tous les organes codeurs (40) sont verrouillés par rapport au coulisseau (48), si bien que le coulisseau (48) et les organes codeurs (40) se déplacent comme un tout, et une position de libération, dans laquelle chaque organe codeur (40) peut changer de position par rapport au coulisseau (48) et peut ainsi changer la détermination des positions de blocage et de passage du dispositif d'arrêt (30) correspondant à cet organe codeur (40), le dispositif (20) d'autorisation et d'interdiction de changement de code ayant une position d'autorisation de changement de code, dans laquelle l'organe (46) de verrouillage peut prendre sa position de libération, et une position d'interdiction de changement de code, dans laquelle l'organe (46) de verrouillage est maintenu dans sa position de verrouillage par rapport au coulisseau (48),
si bien que, lorsque le dispositif (20) d'autorisation et d'interdiction de changement de code est dans sa position d'interdiction de changement de code, les organes codeurs (40) et l'organe (46) de verrouillage sont toujours en coopération lors de la manoeuvre du dispositif de commande, et, lorsque le dispositif (20) d'autorisation et d'interdiction de changement de code est dans sa position d'autorisation de changement de code, l'organe (46) de verrouillage peut prendre une position dans laquelle il n'est pas en coopération avec les organes codeurs (40).

3. Mécanisme selon la revendication 2, **caractérisé en ce que** le déplacement de l'organe (46) de verrouillage par rapport au coulisseau (48) est assuré par la manoeuvre de l'organe de commande (12) sur une partie de sa course.

4. Mécanisme selon la revendication 2, **caractérisé en ce que** le déplacement de l'organe (46) de verrouillage par rapport au coulisseau (48) est assuré par la manoeuvre du dispositif (20) d'autorisation et d'interdiction de changement de code.

5. Mécanisme selon l'une quelconque des revendications 2 à 4, **caractérisé en ce qu'**un dispositif d'arrêt (30) et un organe codeur (40) correspondant comportent l'un une saillie et l'autre une gorge.

6. Mécanisme selon l'une quelconque des revendications 2 à 5, **caractérisé en ce que** le volume de déplacement est un espace allongé de déplacement en translation, et le dispositif de liaison transforme le déplacement en rotation de l'organe de commande (12) en un déplacement en translation du coulisseau (48).

7. Mécanisme selon la revendication 6, **caractérisé en ce que** l'organe (46) de verrouillage est mobile parallèlement à l'axe de déplacement du coulisseau (48), et il comporte des discontinuités sur sa longueur lui donnant une forme de crémaillère.

8. Mécanisme selon l'une quelconque des revendications 2 à 7, **caractérisé en ce que**, en position d'interdiction de changement de code, la course de déplacement de l'organe de commande (12) comporte une partie dans laquelle l'organe de commande (12) déplace le coulisseau (48), et une partie de réarmement sans déplacement en translation du coulisseau (48).

9. Procédé de changement de code d'un mécanisme d'autorisation d'un déplacement d'un organe de commande (12) par composition d'un code, l'organe de commande (12) étant directement accessible, dans lequel une opération de commande du mécanisme d'autorisation comprend :
la composition d'une combinaison choisie de signes formant un code par manoeuvre de poussoirs (16) directement accessibles et portant des signes différents apparaissant à l'extérieur du mécanisme, les poussoirs (16) déplaçant chacun un dispositif d'arrêt (30) ayant au moins une position de blocage et une position de passage, ces positions étant déterminées, pour chaque dispositif d'arrêt (30), par un organe codeur (40) porté par un coulisseau (48), et
la tentative de manoeuvre de l'organe de commande (12) qui provoque l'application d'une force de déplacement au coulisseau (48) dont le déplacement est autorisé lorsque tous les dispositifs d'arrêt (30) sont en position de passage mais est interdit lorsque l'un au moins des dispositifs d'arrêt (30) est en position de blocage,
le procédé de changement de code du mécanisme d'autorisation étant **caractérisé en ce qu'**il comprend :
l'incorporation d'un dispositif (20) d'autorisation et d'interdiction de changement de code au mécanisme d'autorisation d'un déplacement d'un organe de commande (12), le dispositif (20) d'autorisation et d'interdiction de changement de code étant directement accessible sans aucun démontage, et,
à chaque opération de changement de code,
dans une première phase,
la composition de la combinaison choisie de signes formant un code en cours de validité,
la manoeuvre du dispositif (20) d'autorisation et d'interdiction de changement de code vers une position d'autorisation de changement de code, et
la manoeuvre dans un premier sens du dispositif de commande,
ces opérations de manoeuvre provoquant d'une part la libération et le déplacement d'un organe (46) de verrouillage normalement solidarisé avec le coulisseau (48), et d'autre part le réarmement de tous les dispositifs d'arrêt (30) et de tous les organes codeurs (40) à une même position par rapport au mécanisme,
puis, dans une seconde phase,
la composition d'un nouveau code,
la manoeuvre dans le second sens de l'organe de commande (12) qui déplace le coulisseau (48), et
la manoeuvre du dispositif (20) d'autorisation et d'interdiction de changement de code, directement accessible sans aucun démontage, vers une position d'interdiction de changement de code,
tous les éléments manoeuvrés étant directement accessibles et ne nécessitant aucun démontage pour le changement de code.

10. Procédé selon la revendication 9, **caractérisé en ce que**, dans chacune des première et seconde phases, les opérations de composition et de manoeuvre sont effectuées dans un seul ordre qui dépend de la réalisation matérielle du mécanisme particulier d'autorisation du déplacement d'un organe de commande (12).
